# EUROPÄISCHE PATENTSCHRIFT

(11) **EP 4 396 000 B1**
(45) Veröffentlichungstag und Bekanntmachung des Hinweises auf die Patenterteilung: **23.07.2025**
(21) Anmeldenummer: 22769633.3
(22) Anmeldetag: 26.08.2022
(51) Int. Cl.: B41F 19/00, B41F 13/60, B41F 23/04

(54) **VORRICHTUNG ZUR BEREITSTELLUNG BOGENFÖRMIGER SUBSTRATABSCHNITTE SOWIE MASCHINE UND VERFAHREN ZUM BE- UND/ODER VERARBEITEN VON BAHNFÖRMIGEM SUBSTRAT**
DEVICE FOR PROVIDING CURVED SUBSTRATE SECTIONS AND MACHINE AND METHOD FOR PROCESSING A WEB-TYPE SUBSTRATE
DISPOSITIF PERMETTANT DE FOURNIR DES SECTIONS DE SUBSTRAT INCURVÉES ET MACHINE ET PROCÉDÉ DE TRAITEMENT D'UN SUBSTRAT DE TYPE BANDE

(30) Priorität: 07.12.2021 DE 102021132121
(43) Veröffentlichungstag der Anmeldung: 10.07.2024
(73) Patentinhaber: Koenig & Bauer AG, 97080 Würzburg (DE)
(72) Erfinder: SCHWITZKY, Volkmar, 01662 Meißen (DE); ZIEGENBALG, Christian, 01689 Weinböhla (DE)
(74) Vertreter: Koenig & Bauer AG
(86) Internationale Anmeldenummer: PCT/EP2022/073795
(87) Internationale Veröffentlichungsnummer: WO 2023/104361

(56) Entgegenhaltungen:
- EP-A1- 2 628 593
- EP-A1- 3 878 652
- DE-A1- 10 351 305
- DE-U1- 202012 102 681

## Beschreibung

Die Erfindung betrifft Vorrichtung zur Bereitstellung bogenförmiger Substratabschnitte sowie eine Maschine und ein Verfahren zum Be- und/oder Verarbeiten von bahnförmigem Substrat gemäß Anspruch 1, 8 bzw. 14.

Durch die WO 2020/064230 A1 ist eine Maschine zum Be- und/oder Verarbeiten von bahnförmigem Substrat bekannt, wobei eingangsseitig eine Substratrolle abgewickelt wird, stromabwärts einer Querschneideinrichtung zugeführt wird, wo quer sie in Substratabschnitte geschnitten wird, diese Abschnitte einer Inspektion zugeführt werden und am stromabwärtigen Ende der Maschine je nach Inspektionsergebnis in einer Mehrfachstapelauslage auf unterschiedliche Stapel abgelegt werden. In einer Ausführung wird die Substratbahn noch vor dem Querschneiden auf ihrer Oberseite bedruckt, wobei die nach dem Querschneiden entstandenen Substratabschnitte stromabwärts auf derselben Substratseite durch eine oder mehrere Druckvorrichtungen ein- oder mehrfach bedruckt werden.

Die DE 101 03 040 A1 offenbart eine Vorrichtung zur Bildung einer Folge von unterlappenden Bogen, die einem Anlagetisch einer stromabwärtigen Druckmaschine zugeführt werden. Dabei umfasst die Vorrichtung eingangsseitig eine Haltevorrichtung, durch welche eine Papierrolle gehalten und abgewickelt wird, eine Zuführeinrichtung, durch welche die Papierbahn über einen Auflagetisch einem Querschneider zugeführt wird. Die resultierenden Bogen werden über zwei Transportbänder und eine Unterlappungseinrichtung dem Anlegetische der Druckmaschine zugeführt.

In der EP 3 878 652 A1 ist ein Verfahren zur Herstellung von bedruckten Bogen aus einer Bahn bekannt, in welcher eine Bahn mit einem Kleber beaufschlagt und mit einer Folie versehen wird, bevor sie inline in Bogen geschnitten und bedruckt wird.

Die DE 10 2009 061 056 A1 betrifft eine Rollendruckmaschine mit zwei Inkjet-Druckeinheiten für den beidseitigen Inkjetdruck, wobei jeder Inkjet-Druckeinheit im Bahnweg ein Trockner nachgeordnet ist. Den Inkjet-Druckeinheiten und Trocknern schließt sich eine Nachverarbeitung an, in welcher Bahnen gefalzt, zu Bogen geschnitten und die Bogen schließlich einem Auslagemodul zugeführt werden. Dabei können eingangsseitig des Auslagemoduls mehrere über Längsschnitt gewonnene Teilbahnen über Wendestangen aufeinandergelegt werden.

Durch die CN 1 01 524 912 A ist eine Rollendruckmaschine mit unterschiedlichen austauschbaren Druck- und Bearbeitungsaggregaten mit z. B. unterschiedlichen Druckverfahren und einem Stanzen offenbart, wobei die bedruckte und bearbeitete Bahn ausgangsseitig wieder aufgewickelt wird.

In der CN 1 05 196 696 A ist eine Druckmaschine mit mehreren Aggregaten, insbesondere einen Rollenabwickler, einer Druckeinrichtung, einem Trockner, einer Kühl- und Puffereinrichtung und einer Längsschneideeinrichtung offenbart. Die Aggregate werden über eine programmierbare Steuerung gesteuert.

Die DE 20 2012 102 681 U1 offenbart eine Rollendruckmaschine zum Bedrucken einer von einer Rolle abgewickelten Materialbahn, insbesondere aus Karton, mit einem Druckwerk und einem dem Druckwerk nachgeordneten Lackwerk, wobei die bedruckte und lackierte Bahn stromabwärts in einer Ausführung wieder aufgerollt oder aber in anderer Ausführung durch einen Querschneider in Stücke geschnitten und durch einen Abstapler gestapelt werden kann.

Die DE 103 51 305 A1 will vergleichsweise minderwertige Bedruckstoffe für hochwertige Druckprozesse, wie sie im Bogendruck realisierbar sind, verfügbar machen. Hierzu wird eine Rollenrotationsdruckmaschine vorgesehen, durch welche auf einem minderwertigen Bedruckstoff vor dem Druckprozess eine Veredelung vorgenommen werden kann. Hierbei wird eine Vielzahl von Möglichkeiten einer Veredelung in der Rollendruckmaschine aufgezählt wie u. a. ein Grundieren Kaschieren oder Folienprägen. In der nachfolgenden Bogendruckmaschine wird auf die bereits angelegten Beschichtungen bzw. Drucke bzw. Trennschichten ein weiteres Druckbild aufgebracht Im Nachgang könne noch eine Lackierung aufgebracht werden.

In der EP 2 628 593 A1 soll die Flexibilität beim Bedrucken von Etiketten oder Faltschachteln, insbesondere bei der Erzeugung spezieller optischer Effekte durch das gedruckte Bild oder den gedruckten Text, erhöht werden. Sie löst dies durch einen modularen Aufbau einer Schmalbahn-Etikettendruckmaschine mit einem auf einer Trageinheit anordenbaren Bearbeitungsmodul, an welchem über eine Schnittstelle unterschiedlichste Funktionseinheiten verbindbar sind.

Der Erfindung liegt die Aufgabe zugrunde, eine Vorrichtung zur Bereitstellung bogenförmiger Substratabschnitte sowie eine Maschine und ein Verfahren zum Be- und/oder Verarbeiten von bahnförmigem Substrat zu schaffen.

Die Aufgabe wird erfindungsgemäß durch die Merkmale des Anspruches 1, 8 bzw. 14 gelöst.

Die mit der Erfindung erzielbaren Vorteile bestehen insbesondere darin, dass durch die Vorrichtung bzw. Maschine aus bahnförmigem Substrat hergestelltes und ggf. weiterbearbeitetes, z. B. bedrucktes, bogenförmiges Substrat bereitstellbar ist, welches noch vor dem Schneiden, z. B. inline, eine Veredelung oder Vorbehandlung, z. B. einen groß- oder gar vollflächigen Fluidauftrag, erfahren hat. Die Veredelung bzw. Vorbehandlung durch den Fluidauftrag erfolgt durch eine entsprechende Einrichtung, z. B. eine Auftrageinrichtung, durch welche ein Fluid, z. B. in Art eines flüssigen oder pastösen Stoffes oder Stoffgemisches oder eines fluidisierten Pulvers, auf das Substrat aufbringbar ist.

Von besonderem Vorteil ist die erfindungsgemäße Lösung im Bereich von Anwendungen, für welche auf einer ersten Seite des Substrates, z. B. der späteren Rückseite eines Druckproduktes oder Innenseite eines Hohlkörpers, eine Sperrschicht erforderlich ist, die ein Eindringen oder gar Durchdringen von angrenzenden gasförmigen, flüssigen oder pastösen Medien in oder durch das Substratmaterial verhindert. In diesem Fall bildet das aufgetragene Fluid - insbesondere nach Trocknung und/oder Härtung - eine Sperrschicht in Art einer Beschichtung aus. Solche Anwendungen sind nicht nur, aber besonders im Verpackungsbereich, insbesondere in der Lebensmittel-Industrie, zu finden. Mit der erfindungsgemäßen Lösung kann in einem einfach durchzuführenden Verfahren eine solche Sperrschicht bereitgestellt werden, ohne dass - wie bislang oft üblich - die Sperrschicht über ein Kaschieren mit einer Folie erfolgt. Für den Lebensmittelbereich kommt als Veredelungsmedium beispielsweise ein wasserbasierter, für die Lebensmittelindustrie zugelassener Lack oder ein noch flüssiger Kunststoff, wie z. B. Polyurethane oder Gießharze, in Frage. Alternativ zu einem beispielsweise in Art einer Beschichtung aufliegenden Lack- oder Kunststoffschicht kann ein Auftrag eines in das Substrat zumindest zum Teil wegschlagenden Fluides - beispielsweise in Art eines Imprägnierens - vorgesehen sein. In besonders zu bevorzugenden Maschinen kann das voll- oder zumindest großflächige Aufbringen der Sperrschicht auf der einen Seite, z. B. späteren Produktinnenseite, und der Aufdruck eines Druckbildes auf der anderen Seite, z. B. der späteren sichtbaren Produktaußenseite, inline, d. h. in einem durchgehenden Arbeitsgang, erfolgen.

Eine erfindungsgemäße Vorrichtung zur Bereitstellung bogenförmiger, insbesondere mit einer Sperrschicht auf der Rück- oder späteren Innenseite versehenen, Substratabschnitte umfasst einen Rollenabwickler zum eingangsseitigen Zuführen eines bahnförmigen Substrats, im Substratpfad des bahnförmigen Substrates zwischen Rollenabwickler und Querschneideinrichtung - genau oder mindestens - zwei durch Lackwerke gebildete Auftrageinrichtungen zum Beaufschlagen des bahnförmigen Substrates auf einer selben ersten Seite mit einem eine Sperrschicht ausbildenden Lack, eine Trockeneinrichtung zwischen der Querschneideinrichtung und dem stromaufwärts betrachtet ersten Lackwerk und eine Trockeneinrichtung im Substratpfad zwischen den beiden Lackwerken, sowie eine Querschneideinrichtung, durch welche das bahnförmige Substrat stromabwärts des Lackauftrages in bogenförmige Substratabschnitte schneidbar und an dessen Ausgang diese Substratabschnitte für eine Weiterverarbeitung oder eine Ausgabe an eine Auslage bereitstellbar sind. Bevorzugter Weise sind in diesem Substratpfadabschnitt zwischen Rollenabwickler und Querschneideinrichtung außer den die Sperrschicht auf der ersten Seite aufbringenden Auftrageinrichtungen keine weiteren Auftrageinrichtungen vorgesehen, sodass hinter der Querschneideirichtung lediglich für ein späteres Bedrucken vorgesehene, jedoch rückseitig vorbehandelte, d. h. mit einer Sperrschicht versehene Substratbogen bereitgestellt werden.

Durch den mindestens zweifachen Lackauftrag mit Zwischen- und/oder Nachtrocknung können die für die erfindungsgemäße Anwendung erforderlichen Stärken besonders gut erreicht, und dadurch eine Möglichkeit des Ersatzes von kaschierten Kunststofffolien geschaffen werden.

In einer erfindungsgemäßen Ausführung einer Maschine zum Be- und/oder Verarbeiten von bahnförmigem Substrat umfasst diese einen ersten Maschinenteil mit einem Rollenabwickler zum eingangsseitigen Zuführen des bahnförmigen Substrats, mit mindestens einer Auftrageinrichtung zum Beaufschlagen des bahnförmigen Substrates auf einer ersten Seite mit einem eine Sperrschicht ausbildenden Fluid, und mit einer Querschneideinrichtung zum Schneiden des bahnförmigen Substrates in bogenförmige Substratabschnitte, und einen sich an den ersten Maschinenteil unmittelbar anschließenden zweiten Maschinenteil mit einem die Substratabschnitte durch den zweiten Maschinenteil führenden Substratpfad, an welchen die aus der Querschneideinrichtung austretenden Substratabschnitte inline übergeben werden und welcher ausgangsseitig in eine Auslageeinrichtung führt, in welcher in der Maschine be- und/oder verarbeitete Substratabschnitte aufnehmbar sind, wobei die Maschine im Substratpfad des ersten Maschinenteils zwischen der Querschneideinrichtung und der stromaufwärts betrachtet einzigen oder ersten Auftrageinrichtung eine das Trocknen und/oder Aushärten beschleunigende Einrichtung, kurz Trockeneinrichtung umfasst, und im Substratpfad zwischen der Querschneideinrichtung und der Auslageeinrichtung ein oder mehrere Bogendruckwerke und/oder ein oder mehrere Bogenlackwerke vorgesehen sind, durch welche die Substratabschnitte auf ihrer der ersten Seite gegenüberliegenden zweiten Seite mit einem Druckbild bedruckbar oder mit Lack beaufschlagbar sind.

Zur Erzeugung eines Substratabschnittes mit einer solchen Schicht, insbesondere Sperrschicht, wird bahnförmiges Substrat von einer das Substrat bevorratenden Substratrolle abgewickelt und auf einer ersten, im späteren Produkt die Rück- oder Innenseite ausbildenden Seite mit einer Sperrschicht versehen, indem auf die erste, insbesondere im späteren Produkt die Rück- oder Innenseite bildende Seite des bahnförmigen Substrats, ein ein- oder mehrfacher Auftrag eines die Sperrschicht ausbildenden Fluids durch eine oder mehrere Auftrageinrichtungen mit einer Schichtdicke von insgesamt mindestens 5 µm erfolgt, das mit dem Fluid beaufschlagte bahnförmige Substrat stromabwärts der oder jeder Auftrageinrichtung durch mindestens eine das Trocknen und/oder Aushärten beschleunigende Einrichtung wenigstens im Bereich des Fluidauftrages zumindest oberflächlich getrocknet und/oder gehärtet wird, das mit dem Fluid beaufschlagte Substrat mit dem zumindest oberflächlich getrockneten und/oder gehärteten Fluid durch eine Querschneideinrichtung in Substratabschnitte geschnitten wird und die Substratabschnitte stromabwärts in einer Auslageeinrichtung zu einem oder mehreren Stapeln zusammen gefasst werden.

Bevorzugter Weise wird durch die mindestens eine, d. h. durch ein oder mehrere solcher Auftrageinrichtungen auf der ersten Seite eine Schicht, z. B. Farb- oder insbesondere Lackschicht mit einer Stärke von mindestens 5 µm, insbesondere mindestens 8 µm erzeugt. Die Stärke der aufgetragenen und getrockneten Schicht kann bis zu 12 µm, insbesondere bis zu 15 µm betragen.

Die erfindungsgemäße Lösung ist jedoch auch für andere Veredelungsanwendungen vorteilhaft einsetzbar, in welchen - beispielsweise auf der Produktrückseite oder im Fall der Vorrichtung ggf. auf der Produktvorderseite oder - z. B. ein Beschichten zum Schutze der Substratfläche, zur Verstärkung des Substrates oder zur Bereitstellung groß- oder vollflächiger optischer oder haptischer Effekte bereitgestellt werden soll.

Obgleich die Vorrichtung für ein Bereitstellen von veredelten Substratbogen auf Stapel bzw. auf Lager lediglich mit Einrichtungen zur Veredelung und zum Schneiden von Substratbogen in Art einer "standalone"-Maschine ausgebildet sein kann, ist in einer besonders vorteilhaften Weiterbildung einer Maschine, z. B. Kombinationsmaschine, stromabwärts des Querschneidens mindestens eine weitere Einrichtung zum Bearbeiten, insbesondere Bedrucken und/oder Beschichten, des bogenförmigen Substrates - insbesondere zumindest auf der der o. g. Veredelung bzw. Beschichtung gegenüberliegenden zweiten Substratseite - vorgesehen, durch welches ein oder mehrere weitere Bearbeitungsschritte, insbesondere ein mehrfarbiges Bedrucken, stromabwärts des Querschneidens in der Maschine inline durchführbar sind.

Die Bezeichnung als "erste" und "zweite" Seite des Substrates dient hier lediglich der besseren begrifflichen Unterscheidung und könnte ebenso gut umgekehrt gewählt sein.

In einer Ausführungsform der Vorrichtung bzw. Maschine ist die mindestens eine Auftrageinrichtung im Substratpfad derart angeordnet und/oder die Substratpfadführung von der mindestens einen Auftrageinrichtung in die Querschneideinrichtung derart ausgebildet, dass das durch die mindestens eine Auftrageinrichtung auf der ersten Seite beaufschlagte Substrat die Querschneideinrichtung mit der ersten, d. h. mit der mit Fluid beaufschlagten Seite nach unten weisend verlässt.

In einer o. g. vorteilhaften Ausführungsvariante der Maschine z. B. als Kombinationsmaschine, in welcher sie mit einer Druckmaschine, insbesondere Bogendruckmaschine, mit einem oder mehreren als Druckwerke ausgeführten Bearbeitungseinrichtungen und einem vorgeordneten Beschichtungsabschnitt, insbesondere Bahnbeschichtungsabschnitt, ausgebildet ist, sodass ein Bedrucken und/oder Lackieren der Bogen inline mit dem Veredeln bzw. Beschichten des noch bahnförmigen Substrates erfolgen kann, sind in einer vorteilhaften jeweilige Auftrag- und Trockeneinrichtungen jeweils einzelnes oder als gemeinsames Aggregat zur Veredelung wahlweise in den Substratpfad zwischen der eingangsseitigen Bahnzufuhr und den stromabwärtigen Druck- und/oder Lackwerken vorgeordneten Querschneider einbringbar und wieder ausbringbar. Damit ist ein Betrieb der Maschine mit oder auch ohne eine solche Veredelung möglich, ohne dass derartige Einrichtungen unnötig im "Leerlauf" durchfahren werden müssen. In einer Variante hierzu können solche Aggregate nicht lediglich ein- und ausbarbar, sondern gegen andersartige Aggregate austauschbar oder durch weitere Aggregate ergänzbar sein.

Das wahlweise und/oder ergänzende Ein- und Ausbringen ist selbstverständlich auch für den o. g. Fall einer sog. Stand-alone-Ausführung, d. h. in der Ausführung ohne eine oder mehrere dem Querschneiden nachgeordnete Bearbeitungseinrichtungen, anwendbar, um beispielsweise lediglich eine Bogen aus eine Bahn bildende Maschine bereitzustellen.

Als eine o. g. Auftrageinrichtung zur Veredelung kann in einer besonders bevorzugten Ausführung eine zur groß- oder bevorzugt vollflächigen Auftrag geeignete Auftrageinrichtung vorgesehen sein, die beispielsweise als das Substrat groß- bzw. vollflächig beaufschlagendes Druck- oder insbesondere Lackwerk ausgeführt ist.

Im hiesigen Zusammenhang soll unter dem Ausdruck vollflächig der lückenlose Auftrag auf zumindest diejenige Fläche des Substrates verstanden sein, welche durch den oder die aus dem Substrat zu gewinnenden Nutzen eingenommen wird. Unter dem großflächigen Bedrucken soll ein im obigen Sinne vollflächiges Bedrucken verstanden sein, wobei jedoch mindestens 80 % der obigen Fläche beaufschlagt ist und/oder ein oder mehrere einzelne Flächenbereiche, z. B. höchstens 10 je Nutzen, innerhalb des oder der Nutzen - die beispielsweise im späteren Produkt im Bereich von Klebestellen zu liegen kommen und/oder die z. B. in Summe weniger als 20 % der jeweiligen Nutzenfläche einnehmen - im jeweiligen Nutzen ausgespart bleiben.

Obgleich als Auftrageinrichtung grundsätzlich ein beliebig ausgebildetes Auftragwerk vorgesehen sein kann, ist sie in besonders vorteilhafter Ausführung als ein nach einem Hochdruckverfahren, insbesondere Flexoverfahren, arbeitendes Auftragwerk, insbesondere Lackwerk, mit einer Hochdruckform, z. B. einer sog. Lackplatte, ausgeführt.

Für den Fall, dass mehrere der der Veredelung dienenden Autrageinrichtungen dem Querschneiden vorgeordnet sind, kann bevorzugt mindestens eine das Trocknen und/oder Aushärten beschleunigende Einrichtung im Substratpfad zwischen je zwei der Veredelung dienenden Einrichtungen vorgesehen sein bzw. werden.

Ausführungsbeispiele der Erfindung sind in den Zeichnungen dargestellt und werden im Folgenden näher beschrieben.

Es zeigen:
- Fig. 1: eine Maschine zum Be- und/oder Verarbeiten von bahnförmigem Substrat in einer ersten Ausführung mit an der Auftragstelle einem horizontalem Bahnlauf;
- Fig. 2: eine Maschine zum Be- und/oder Verarbeiten von bahnförmigem Substrat in einer zweiten Ausführung mit zwei Auftrageinrichtungen und an der jeweiligen Auftragstelle einem horizontalem Bahnlauf;
- Fig. 3: eine Maschine zum Be- und/oder Verarbeiten von bahnförmigem Substrat in einer dritten Ausführung mit zwei Auftrageinrichtungen und an der jeweiligen Auftragstelle einem vertikalem Bahnlauf;
- Fig. 4: eine Maschine zum Be- und/oder Verarbeiten von bahnförmigem Substrat in einer vierten Ausführung mit inline nachgeordneten Bogendruckwerken;
- Fig. 5: eine Maschine zum Be- und/oder Verarbeiten von bahnförmigem Substrat in einer vierten Ausführung mit inline nachgeordneten Bogendruckwerken;
- Fig. 6: eine vergrößerte Darstellung eines nach dem Flexoverfahren arbeitenden Auftragwerks mit Rasterwalze und Kammerrakel.

Eine Vorrichtung zur Bereitstellung bogenförmiger Substratabschnitte bzw. Maschine zum Be- und/oder Verarbeiten von bahnförmigem Substrat S, z. B. einer Substratbahn S, umfasst eingangsseitig eine Einrichtung 01 zum eingangsseitigen Zuführen des bahnförmigen, z. B. von einer Substratrolle 11 abzuwickelnden Substrats S, z. B. einen sog. Rollenabwickler 01. In einer besonders vorteilhaften Ausführung ist dieser als Rollenwechsler 01 für den "fliegenden", also unterbrechungsfreien Rollenwechsel ausgebildet (z. B. für sämtliche dargelegte Ausführungsvarianten der Maschine als vorteilhafte Weiterbildung exemplarisch dargestellt in Fig. 3).

Durch die Vorrichtung bzw. Maschine ist das eingangsseitig bahnförmige Substrat S in ein ausgangseitig als bogenförmiges Substrat S' vorliegendes Produkt, insbesondere als Zwischenprodukt eines aus dem bogenförmigen Substrat S' durch Weiterverarbeitung herzustellenden Endproduktes, be- und/oder verarbeitbar.

Stromabwärts im Substratpfad des noch bahnförmigen Substrates S umfasst die Vorrichtung bzw. Maschine wenigstens eine substratbearbeitende Einrichtung in Form einer Auftrageinrichtung 02; 02', insbesondere ein Auftragwerk 02; 02', zum Veredeln bzw. Beaufschlagen des bahnförmigen Substrates S auf einer ersten Seite mit einem Fluid. Dabei erfolgt insbesondere noch vor dem Schneiden inline ein insbesondere groß- oder gar vollflächiger Fluidauftrag, d. h. der Auftrag eines Fluides z. B. in Art eines flüssigen oder pastösen Stoffes oder Stoffgemisches oder eines fluidisierten Pulvers. Dabei ist die Auftrageinrichtung 02; 02' bevorzugt in Art eines Druck- oder insbesondere Lackwerkes 02; 02' ausgebildet.

Das Druck- oder Lackwerk 02; 02' ist bevorzugt in Bauart eines Flexo-, Tiefdruck- oder Siebdruckwerkes, insbesondere bevorzugt in Art eines Flexodruck- oder -lackwerkes, im Folgenden auch kurz als Flexowerk zusammengefasst, ausgeführt. Solche sind z. B. für sämtliche Ausführungsvarianten der Maschine als eine besonders bevorzugte Weiterbildung exemplarisch dargestellt in Fig. 2, Fig. 3 und Fig. 5. Dabei ist in Fig. 2 beispielhaft ein Flexowerk in Art eines offenen Systems und in Fig. 3 sowie Fig. 5 beispielhaft ein Flexowerk in Art eines z. B. in Fig. 6 vergrößert dargestellten geschlossenen Systems abgebildet, wobei jedoch die exemplarisch in Fig. dargestellten offenen Flexowerke durch in Fig. 3 oder Fig. 5 exemplarisch dargestellte geschlossene Systeme ersetzt werden können und umgekehrt die geschlossenen aus Fig. 3 und Fig. 5 durch solche aus Fig. 2.

In den Figuren Fig. 1 und Fig. 4 ist die Auftrageinrichtung 02; 02' ebenfalls exemplarisch für sämtliche dargelegte Ausführungsvarianten der Maschine alternativ mit einer Ausgestaltung des Auftragwerks 02; 02' in Art eines Tiefdruckwerkes dargestellt. Auf eine gesonderte Darstellung der ebenfalls auf alle Ausführungsvarianten anwendbaren vorteilhaften Alternative als Siebdruckwerk wurde hier verzichtet. Grundsätzlich könnte die Auftrageinrichtung 02; 02' jedoch auch als Offsetdruckwerk oder in anderer Weise geeignete Auftrageinrichtung 02; 02' ausgeführt sein, wenn dabei dennoch eine Mindestdicke des Fluidauftrages von z. B. wenigstens 5 µm, insbesondere mindestens 8 µm, gewährleistet ist. Auch ist für diesen Fall eine nach einem Non-Impact-Verfahren bzw. druckformlos arbeitende Auftrageinrichtung 02; 02' denkbar, wenn z. B. eine bessere Variabilität in der Lage nicht zu beschichtender - weil beispielsweise im Nachgang mit Leim zu versehender - Stellen auf dem Substrat S; S' ermöglicht sein soll. Obgleich im Fall von mehreren Auftrageinrichtungen 02; 02' grundsätzlich unterschiedliche Typen miteinander kombiniert sein können, werden jedoch bevorzugt Auftrageinrichtungen 02; 02'desselben Typs bevorzugt.

Mit der bevorzugten Bauart des Auftragwerks 02; 02', insbesondere Lackwerks 02, 02', in Bauart eines Hochdruck-, Tiefdruck- oder Siebdruckwerkes kann eine vergleichsweise dicke Fluidschicht aufgetragen werden. Dies gilt insbesondere für die Ausführung in Art eines Hochdruck-, insbesondere Flexowerks, oder ganz besonders eines nach dem Siebdruckverfahren arbeitenden Auftragwerks 02; 02', wobei insbesondere bei Letzterem ggf. bereits durch einmaligen Auftrag eine geforderte hohe Fluidstärke aufbringbar ist. Das bevorzugt in Art eines Hochdruck-, insbesondere Flexowerkes ausgebildete Auftragwerk 02; 02'umfasst einen Auftragzylinder 24, z. B. Formzylinder 24, insbesondere Lackzylinder 24, welcher am Umfang eine Hochdruckform, z. B. einer sog. Lackform oder Lackplatte, trägt. Der Auftragzylinder 24, insbesondere Lackzylinder 24, wirkt über eine zu beaufschlagende Substratbahn S mit einem weiteren Zylinder 28, z. B. Gegendruckzylinder 28, zusammen und bildet mit diesem eine Auftragstelle. Der Auftrag- bzw. Lackzylinder 24 erhält das Fluid, insbesondere den Lack, über eine oder mehrere Walzen 29. In einer Ausführung des Flexowerks - z. B. auch bezeichnet als offene Bauweise - erhält der Auftrag- bzw. Lackzylinder 24 das Fluid z. B. unmittelbar oder mittelbar über eine hier nicht dargestellte Zwischenwalze, z. B. Chromwalze, von einer Tauchwalze, die in ein Fluidreservoir, z. B. einen Farbkasten, eintaucht. In einer hier bevorzugten Ausführung - z. B. auch bezeichnet als geschlossenen Bauweise - erhält der Auftrag- bzw. Lackzylinder 24 das Fluid über eine Rasterwalze 29, welche ihrerseits stromaufwärts mit einer Rakel 31, insbesondere einer Kammerrakel 31, zusammenwirkt (siehe z. B. Fig. 6). Um ggf. überschüssiges oder austretendes Fluid aufzufangen kann unter der Kammerrakel ein Auffangbehältnis 32 vorgesehen sein. Auftrag- und Gegendruckzylinder 24; 28 können durch einen den Auftragzylinder 24 stellenden Aktuator 33 und/oder durch einen den Gegendruckzylinder 28 stellenden Aktuator 34 über die Substratbahn S aneinander anstellbar sein.

Um großflächige Sperrschichten oder visuelle Effekte bereitzustellen ist die Auftrageinrichtung 02; 02' bzw. eine auf dem Formzylinder 24 aufgenommene Druck- oder insbesondere Lackform - z. B. im Gegenteil zu Druckwerken für den Druck feinstrukturierter Bildmotive oder alphanumerischer Zeichen - insbesondere dazu eingerichtet, das Substrat S auf zumindest einer Fläche mit dem Fluid derart voll- oder großflächig zu beaufschlagen, dass ein Auftrag wenigstens auf der gesamten oder zumindest auf 80 % derjenigen Fläche des Substrates S erfolgt, welche durch den oder die aus dem Substrat S; S' zu gewinnenden Nutzen eingenommen wird oder mindestens 80 % dieser Fläche entspricht. Die gesamte Fläche ist beispielsweise dann relevant, wenn die Nutzen auf der betreffenden Seite vollständig, d. h. unterbrechungsfrei geschützt oder mit dem Effekt versehen werden sollen. Ein Auftrag mit Aussparungen kann dann besonders von Vorteil sein, wenn - wie z. B. im Verpackungsdruck - Nutzen zur Herstellung dreidimensionaler Hohlkörper nach einem Falten im Bereich von Klebestellen geklebt werden sollen.

Zur Realisierung eines o. g. voll- oder großflächigen Fluidauftrages, ist die Auftrageinrichtung 02; 02' z. B. durch ein Druck- oder Lackwerk 02; 02' gebildet, dessen auf z. B. einem mit dem Substrat S; S' mittel oder unmittelbar zusammen wirkenden Formzylinder 24 vorgesehene Druck- oder Lackform auf der mit dem oder den Nutzen korrespondierenden Druckbreite und Drucklänge ein Drucksujet (d. h. die Verteilung der druckenden Flächenbereiche) für den bezogen auf die Fläche des oder der Nutzen vollflächigen Druck bzw. Auftrag oder ein Drucksujet mit bezogen auf die Fläche des oder der Nutzen weniger als 20 % druckfreier Fläche aufweist. Hier soll in Anlehnung und aufgrund der oftmals vorliegenden Ähnlichkeit zwischen Druck- und Lackwerken auch für die Ausführung der Auftrageinrichtung 02; 02' als Lackwerk 02; 02' der Einfachheit halber beim Drucksujet die Verteilung der mit dem Fluid zu beaufschlagenden Flächenbereiche verstanden sein.

Als Fluid für die Veredelung bzw. die Behandlung ist beispielsweise ein wasserbasierter, z. B. für die Lebensmittelindustrie zugelassener, Lack oder ein noch flüssiger Kunststoff, wie z. B. Polyurethane oder Gießharze, vorgesehen. Alternativ zu einem beispielsweise in Art einer Beschichtung aufliegenden Lackes oder Kunststoffs kann jedoch in einer anderen Ausführung bzw. für eine andere Verwendung als Fluid ein in das Substrat S; S' zumindest zum Teil wegschlagendes Fluid - beispielsweise in Art eines Imprägniermittels - vorgesehen sein.

Bzgl. einer Transportrichtung T des Substrates S; S' betrachtet stromabwärts der - insbesondere im Substratpfad des bahnförmigen Substrates S einzigen oder letzten - Auftrageinrichtung 02; 02' ist im Substratpfad eine Einrichtung 04 zum Schneiden der Substratbahn S in Substratabschnitte S', z. B. eine Querschneideinrichtung 04 oder ein sog. Schneidwerk 04, vorgesehen, durch welche das bahnförmige und mit dem Fluid beaufschlagte und bevorzugter Weise zumindest oberflächlich gehärtete Substrat S in bogenförmige Substratabschnitte S' geschnitten wird. In bevorzugter Ausführung ist die Querschneideinrichtung 04 eingerichtet, Substratabschnitte S' unterschiedlicher gewünschter Abschnittslängen abzutrennen. Es können im Substratpfad des bahnförmigen Substrates S bzw. im der Querschneideinrichtung 04 vorgeordneten Substratpfad mehrere, auf eine selbe Substratseite auftragende Auftrageinrichtungen 02; 02', z. B. einer unterschiedlichen oder bevorzugt selben Art, vorgesehen sein (z. B. für sämtliche dargelegte Ausführungsvarianten der Maschine als vorteilhafte Weiterbildung exemplarisch dargestellt in Fig. 2, Fig. 3 und Fig. 5 für den Fall zweier Auftrageinrichtungen 02; 02' einer selben Art, hier exemplarisch in Form von Flexowerken, d. h. von Flexodruckwerken oder insbesondere Flexolackwerken).

Das Substrat S; S' ist beispielsweise durch zellstoffbasiertes oder -haltiges, ein- oder mehrschichtig aufgebautes Material, z. B. durch Papier, Pappe oder Karton gebildet.

Von ganz besonderem Vorteil ist eine Ausführung der Maschine, in welcher die Maschine zwischen der Einrichtung 01 zum eingangsseitigen Zuführen des bahnförmigen Substrats S und der Querschneideinrichtung 04 mindestens eine das Trocknen und/oder Aushärten beschleunigende Einrichtung 03; 03', z. B. mindestens eine Trockeneinrichtung 03; 03', umfasst. Bevorzugt ist mindestens eine derartige Einrichtung 03, 03' auf der Seite des Substratpfades angeordnet, die der ersten Seite, d. h. der stromaufwärts zuvor, insbesondere im unmittelbar stromaufwärts liegenden Be-und/oder Verarbeitungsschritt bzw. der im Substratportpfad direkt stromaufwärts, durch die bzw. eine o. g. Auftrageinrichtung 02; 02' mit dem Fluid beaufschlagten Seite, zugewandt ist. Damit wird noch vor einer nachfolgenden mechanischen Beanspruchung der Veredelungsauftrag, insbesondere die Sperrschicht, fixiert und, z. B. zumindest oberflächlich getrocknet und/oder gehärtet. In einer vorteilhaften Weiterbildung können der oder einer selben Auftrageinrichtung 02; 02' mehrere derartige Trockeneinrichtungen 03; 03'; 03" im Substratpfad auf der frisch beaufschlagten ersten Seite des Substrates S nachgeordnet sein (z. B. für sämtliche dargelegte Ausführungsvarianten der Maschine als vorteilhafte Weiterbildung exemplarisch dargestellt in Fig. 1, auf der rechten Seite der Fig. 2 und in Fig. 4 für zwei, und auf der linken Seite der Fig. 2, in Fig. 3 sowie in Fig. 5 exemplarisch gar für drei sich an eine selbe Auftrageinrichtung 02; 02' anschließende das Trocknen und/oder Aushärten beschleunigende Einrichtungen 03; 03'; 03", z. B. Trockeneinrichtungen 03; 03'; 03").

Zusätzlich zu einer oder zu mehreren o. g., das Trocknen und/oder Aushärten beschleunigende Einrichtungen 03; 03'; 03" kann mindestens eine weitere das Trocknen und/oder Aushärten beschleunigende, hier jedoch nicht dargestellte Einrichtung, insbesondere mindestens eine Trockeneinrichtung, im Substratpfad auf der der frisch mit dem Fluid beaufschlagten Seite gegenüberliegenden zweiten Seite des noch bahnförmigen Substrates S vorgesehen sein.

Letzteres ist nicht nur aber besonders in Verbindung mit einer nicht dargestellten Weiterbildung der Maschine von besonderem Vorteil, bei welcher der Querschneideinrichtung 04 im Substratpfad mindesten eine weitere, nicht dargestellte Auftrageinrichtung, insbesondere für den groß- oder vollflächigen Auftrag von Fluid, auf der der zweiten Seite des Substrates S liegenden Seite des Substratpfades vorgeordnet ist, d. h. auf derjenigen Seite, die der durch eine oder mehrere Auftrageinrichtungen 02; 02' mindesten ein- oder mehrfach beaufschlagten ersten Seite des Substrates S gegenüberliegt. Eine solche Beaufschlagung auf der zweiten Seite des Substrates S kann beispielsweise einer Veredelung dienen, die entweder auch auf dieser Seite eine Fluidsperre oder aber z. B. eine groß- oder vollflächige Hintergrundfarbe ausbildet.

Die oder mindestens eine, mehrere oder sämtliche der o. g. Trockeneinrichtungen 03; 03'; 03" kann bzw. können vorteilhaft kontaktlos, d. h. ohne Berührkontakt zum Substrat S, arbeiten und bevorzugter Weise als strahlungsbasiert arbeitende, z. B. IR- oder UVstrahlungsbasiert mit einer oder mehreren entsprechenden Strahlungsquellen 19, oder alternativ als heißluftbasiert arbeitende Trocknerelemente ausgebildet sein. Eine oder mehrere solcher, ggf. nicht durch eine Auftrageinrichtung 02; 02' im Substratpfad voneinander getrennte, Trockeneinrichtungen 03; 03'; 03" können in einem als Trockner, beispielsweise Strahlungs- oder Heißlufttrockner, bezeichneten Aggregat untergebracht bzw. im Falle mehrerer solcher Trockeneinrichtungen 03; 03'; 03" zusammengefasst sein.

Ausgangsseitig der Querschneideinrichtung 04 werden die zumindest einseitig veredelten bzw. beispielsweise ein- oder mehrmals mit Fluid beaufschlagten und bevorzugt zumindest oberflächlich getrockneten bzw. gehärteten Substratabschnitte S' als bogenförmiges Substrat S' oder kurz Substratbogen S' über eine oder mehrere geeignete Fördereinrichtungen 12; 18 mittel- oder unmittelbar einer Auslageeinrichtung 06, z. B. einer Stapelauslage 06, zugeführt, in welcher in der Maschine durch Ver- und/oder Bearbeitung gewonnene bogenförmige Substratabschnitten S' ausgelegt, insbesondere zu Stapeln 13 zusammengefasst werden.

Für den Fall einer Weiterverarbeitung der als Zwischenprodukte ausgelegten Substratbogen S' in einer gesonderten Maschine, z. B. einer Stand-alone-Maschine oder für den Fall einer Inline-Weiterbearbeitung in derselben bahnbe- und/oder verarbeitenden Maschine, z. B. einem ein- oder mehrfachen Bedrucken und/oder Lackieren, auf der anderen, zweiten Seite des Substrates S; S' - z. B. der späteren Produktaußenseite - ist eine Ausführung der Maschine bzw. die Anordnung der mindestens einen Auftrageinrichtung 02; 02' und Ausbildung des Substratpfades von besonderem Vorteil, in welchem das Substrat S; S' die Querschneideinrichtung 04 mit der beaufschlagten bzw. veredelten ersten Seite nach unten weisend verlässt, d. h. mit derjenigen Seite nach unten weisend, welche durch die eine oder mehrere Auftrageinrichtungen 02; 02' mit der dem Fluid beaufschlagt bzw. veredelt wurde und/oder welche im späteren z. B. hohlraumbildenden Produkt die Innenseite bildet. Damit liegen die Substratbogen S' nach dem Querschneiden als Substratabschnitte S' vor, die mit ihrer veredelten bzw. durch eine Sperrschicht geschützten ersten Seite nach unten weisend gestapelt und in einem späteren Arbeitsschritt in einer anderen Maschine oder aber vorteilhaft direkt anschließend inline mit der ersten Seite nach unten weisend auf ihrer Oberseite ein oder mehrfach bearbeitet, z. B. bedruckt und/oder lackiert werden können.

Hierzu kann bzw. können in einer ersten vorteilhaften Ausführung die die erste Seite beaufschlagende Auftrageinrichtung 02 bzw. Auftrageinrichtungen 02; 02' derart im Substratpfad angeordnet sein, dass sich die betreffende Auftrageinrichtung 02; 02' - insbesondere bei an der Auftragstelle überwiegend horizontalem Substratpfadverlauf - mit dem Auftragzylinder 24 am Substratpfad unter dem Substratpfad oder - insbesondere bei an der Auftragstelle überwiegend vertikalem Substratpfadverlauf - am Substratpfad auf von der Einrichtung zum eingangsseitigen Zuführen 01 abgewandten Seite befindet und/oder dass sie auf dem Substratpfad geführtes Substrat S auf der Unterseite d. h. auf der im Bereich der Auftragstelle nach Unten weisenden Seite des Substrates S und/oder auf von der Einrichtung zum eingangsseitigen Zuführen 01 abgewandten Seite, bedruckt. Dabei muss die nach unten weisende bzw. Unterseite jedoch nicht parallel zur Horizontalen, sondern kann auch geneigt zu einer solchen verlaufen.

In einer alternativen vorteilhaften Ausführung, in der sich die die erste Seite beaufschlagende Auftrageinrichtung 02 bzw. Auftrageinrichtungen 02; 02' derart im Substratpfad angeordnet ist bzw. sind, dass sich das das Fluid auftragende Auftragwerk der betreffenden Auftrageinrichtung 02; 02' - insbesondere bei an der Auftragstelle überwiegend horizontalem, d. h. < 45° gegen die Horizontale geneigtem Substratpfadverlauf - am Substratpfad über dem Substratpfad oder - insbesondere bei an der Auftragstelle überwiegend vertikalem, d. h. > 45° gegen die Horizontale geneigtem Substratpfadverlauf - am Substratpfad auf der der Einrichtung zum eingangsseitigen Zuführen 01 zugewandten Seite des Substratpfades befindet und/oder dass sie auf dem Substratpfad geführtes Substrat S auf dessen Oberseite bedruckt. Auch hier muss die nach oben weisende bzw. Oberseite nicht parallel zur Horizontalen, sondern kann auch geneigt zu einer solchen verlaufen. In einer bevorzugten Weiterbildung kann - nicht nur aber bevorzugt in Verbindung mit diese alternativen Ausführung - eine Strangwendeeinrichtung 26, z. B. mit zwei insbesondere im rechten Winkel zueinander gekreuzt verlaufenden Wendestangen, im Substratpad zwischen der einzigen oder stromabwärts letzten Auftrageinrichtung 02; 02' und der Querschneideinrichtung 04 vorgesehen sein. Durch eine solche wird die eingangsseitig als Oberseite einlaufende, z. B. erste Seite einer Substratbahn S nach unten gekehrt und umgekehrt die zuvor untere, z. B. zweite Seite nach oben. Alternativ kann zum Zwecke des Wendens im Substratpfad zwischen der Querschneideinrichtung 04 und der Auslageeinrichtung 06, insbesondere stromaufwärts eines ersten Druck- oder Lackwerks 07; 08; 09, eine Bogenwendeeinrichtung, z. B. eine Wendetrommel, vorgesehen sein (hier nicht figürlich dargestellt).

Dabei ist unter der oben genannten Lage der Auftrageinrichtung 02; 02' die Lage der fluidführenden bzw. fuidauftragenden Teile dieser Auftrageinrichtung 02; 02', z. B. o. g. Formzylinder 24 samt diesen mit Fluid beaufschlagenden Mitteln oder eine Non-Impact-Druckeinrichtung für den Fall einer druckfomlos arbeitenden Auftrageinrichtung 02; 02'. Dies ungeachtet dessen, ob auf der gegenüber liegenden Seite des Substratpfades ein Widerlager wie z. B. ein Gegendruckzylinders oder eine abstützende Führung oder gar ein fluidführender Zylinder eines weiteren, z. B. die zweite Seite mit dem gleichen oder einem anderen Fluid beaufschlagende Druck- oder Lackwerkes vorgesehen ist.

Nach dem Querschneiden werden die - insbesondere in oben dargelegter Weise veredelten und/oder beschichteten - Substratbogen S' über ein oder mehrere o. g. Fördereinrichtungen 12; 18 der Auslageeinrichtung 06 oder aber in einer alternativen Ausführung der Maschine über zumindest eine erste Fördereinrichtung 12 zunächst einer oder mehreren weiteren Auftrageinrichtungen 07; 08; 09, z. B. einem oder mehrere Druckwerken 07; 08, insbesondere Bogendruckwerken 07; 08, und/oder ein oder mehreren Lackwerken 09, insbesondere Bogenlackwerken 09, zur weiteren Bearbeitung des dann bogenförmigen Substrates S' - insbesondere auf dessen zweiter Seite - zugeführt. Durch die eine oder mehreren weiteren Auftrageinrichtungen 07; 08; 09 hindurch und ggf. zwischen solchen erfolgt der Transport der Substratbogen S' bevorzugt über eine Reihe von Transport- und Gegendruckzylindern durch eine sukzessive Bogenübergabe von Zylinder zu Zylinder. In Ausführung der Maschine mit einem oder mehreren der Querschneideinrichtung 04 nachgeordneten Druckwerken 07; 08 kann die Maschine auch als Druckmaschine, insbesondere Bogendruckmaschine bezeichnet sein, die eine dem mindestens einen Druckwerk 07; 08 vorgeordnete Veredelungsstrecke mit mindestens einer o. g. Auftrageinrichtung 02; 02' und mindestens eine o. g. das Trocknen und/oder Aushärten beschleunigende Einrichtung 03; 03'; 03" umfasst.

Eine der Querschneideinrichtung 04 direkt nachfolgende erste Fördereinrichtung 12 ist bevorzugt als Bändertisch 12, insbesondere als Saugbändertisch 12, ausgebildet, über welchen die Substratbogen S' für den Fall einer weiteren Bearbeitung dem Bogenanleger eines im Substratpfad folgenden ersten oder einzigen Druck- oder Lackwerkes 07; 09 und für den Fall, dass keine Weiterbearbeitung inline erfolgen soll, direkt der Auslageeinrichtung 06 oder aber über eine ggf. vorgesehene und die Übergabe bewerkstelligenden Transfereinheit an eine von der Auslageeinrichtung 06 umfasste zweite Fördereinrichtung 18, z. B. an ein umlaufendes Kettengreifersystem 18. Bevorzugter Weise ist die Fördereinrichtung 12 z. B. zudem dazu ausgebildet, die einlaufenden Substratabschnitte S' zu einem Schuppenstrom zu verdichten, insbesondere für den erstgenannten Fall (d. h. mit weiterer Bearbeitung) mit einem Unterschuppen des jeweiligen Substratabschnittes S' an seinem nachlaufenden Ende durch das vorlaufende Ende des jeweils nachfolgenden Substratabschnittes S' und/oder für den zweiten Fall (d. h. einer direkten Zufuhr in die Auslageeinrichtung 06) mit einem Überschuppen des jeweiligen Substratabschnittes S' an seinem nachlaufenden Ende durch das vorlaufende Ende des jeweils nachfolgenden Substratabschnittes S'.

Im Substratpfad stromabwärts der Querschneideinrichtung 04 und stromaufwärts der Auslageeinrichtung 06 oder eines ggf. im Substratpfad folgenden ersten oder einzigen Druck- oder Lackwerkes 07; 09 ist in einer vorteilhaften Weiterbildung eine z. B. in Fig. 1 exemplarisch auch für die übrigen Ausführungen dargestellte und bezeichnete Substratweiche 17 vorgesehen, durch welche beispielsweise für schlecht befundene Ausschussbogen aus dem weiteren Substratpfad ausgeschleust werden können.

Nicht nur, aber insbesondere in Verbindung mit einem für den fliegenden Rollenwechsel ausgebildeten Rollenwechsler 01 kann in vorteilhafter Ausführung zwischen der Einrichtung 01 zum eingangsseitigen Zuführen und der einzigen oder stromabwärts ersten Auftrageinrichtung 02; 02' ein sog. Bahnspeicher 27, z. B. ein in der Schlaufenlänge mehrerer Bahnschlaufen variierbarer Substratweg, vorgesehen sein (z. B. für sämtliche dargelegte Ausführungsvarianten der Maschine als vorteilhafte Weiterbildung exemplarisch dargestellt in Fig. 3).

In einer besonders vorteilhaften Konfigurierung einer o. g. Maschine, insbesondere einer Inline-oder Kombinationsmaschine mit sowohl einem die Substratbahn S auf ihrer ersten Seite ein- oder bevorzugt mehrfach mit Fluid, insbesondere Lack, beaufschlagenden Maschinenteil, z. B. in Art einer Rollenbeschichtungs-, insbesondere -druck oder -lackiermaschine, und einem stromabwärts der Querschneideinrichtung 04 liegenden, die Substratbogen S' auf der zweiten Seite ein- oder bevorzugt mehrfach bedruckenden Maschinenteil, z. B. in Art einer Bogendruckmaschine, sind im Substratpfad stromabwärts des bevorzugt für einen fliegenden Wechsel ausgebildeten Rollenabwicklers 01 und stromaufwärts der Querschneideinrichtung 04 zwei in Art von Flexowerken, insbesondere Flexolackwerken, ausgebildete und auf dieselbe Bahnseite auftragende Auftragwerke 02; 02' mit je mindestens einer direkt nachgeordneten Trockeneinrichtung 03; 03'; 03" vorgesehen. Diese können wie z. B. exemplarisch in Fig. 5 dargestellt im obigen Sinne auf der der Einrichtung zum eingangsseitigen Zuführen 01 zugewandten Seite oder Oberseite, d. h. auf der im Bereich der Auftragstelle nach oben weisenden Seite des Substrates S liegen, oder aber in einer vorteilhaften, hier jedoch nicht eigens dargestellten Ausführung auf der Unterseite, d. h. auf der im Bereich der Auftragstelle nach unten weisenden Seite des Substrates S und/oder auf der von der Einrichtung zum eingangsseitigen Zuführen 01 abgewandten Seite. Dabei sind die Flexowerke bevorzugt - z. B. in geschlossener Art - mit der Fluidzufuhr über eine Rasterwalze 29 und eine Kammerrakel 31 ausgebildet. Für den vorteilhaften Fall einer Inline-Maschine schließen sich stromabwärts der Querschneideinrichtung 04 ein oder bevorzugt mehrere Druckwerke 07; 08 an. Es können auch mehr als zwei solcher Auftragwerke 02; 02' vorgesehen sein. Der Auftrag in Art eines Flexodruckverfahrens ermöglicht üblicher Weise hohe Druckgeschwindigkeiten, wobei im Fall zweier oder mehr solcher Auftragwerke 02; 02' auch eine bessere Flächendeckung erreichbar ist, insbesondere für den Fall eines eine Rasterwalze 29 umfassenden Auftragwerks 02, 02'.

In einer Abwandlung dieser besonders vorteilhaften Konfigurierung einer o. g. Maschine, insbesondere Inline-Maschine, kann anstelle zweier oder mehr nach einem Flexodurchverfahren arbeitender und auf dieselbe Bahnseite auftragender Auftragwerke 02; 02' mit jeweils mindestens einer nachfolgenden Trockeneinrichtung 03; 03'; 03" ein einziges nach dem Siebdruckverfahren arbeitendes Auftragwerk 02 im Substratpfad der Substratbahn S vorgesehen sein. Mit dem Siebdruckverfahren ist in einem Zuge eine höhere Schichtstärke des die Sperrschicht bildenden Fluids aufbringbar.

In einer ganz besonders vorteilhaften Weiterbildung sind die erste, mit der Substratbahn S zusammenwirkende Auftrageinrichtung 02 und bevorzugter Weise die das Trocknen und/oder Aushärten beschleunigende Einrichtung 03 als jeweiliges Aggregat 02; 02'; 03; 03'; 03" oder als gemeinsames, ein Veredelungsaggregat 02, 03; 02, 03, 03'; 02, 03, 03', 03"; 02', 03; 02', 03, 03'; 02', 03, 03', 03" bildendes Aggregat 02, 03; 02, 03, 03'; 02, 03, 03', 03"; 02', 03; 02', 03, 03'; 02', 03, 03', 03" wahlweise für die Durchführung einer ersten Betriebsart zur Ausbildung einer ersten Betriebskonfiguration in den durch die Maschine führenden Substratpfad einbringbar und für die Durchführung einer zweiten Betriebsart zur Ausbildung einer zweiten Betriebskonfiguration aus diesem wieder entfernbar. Dabei ist das jeweilige oder gemeinsame Aggregat 02; 02'; 03; 03'; 03"; 02, 03; 02, 03, 03'; 02, 03, 03', 03"; 02', 03; 02', 03, 03'; 02', 03, 03', 03" in Art eines Moduls ausgebildet, sodass es an seinen stromaufwärtigen und stromabwärtigen Seiten ohne größeren Montageaufwand über eine bereits vorbereitete Schnittstelle an eine bereits vorbereitete Schnittstelle der in der jeweiligen Betriebsart stromauf- bzw. stromabseitig benachbarte Einrichtung 01; 04 anschließbar ist bzw. sind.

Das wahlweise Einbringen bzw. Entfernen solch einzelner oder zusammengefasster Aggregate 02; 02'; 03; 03'; 03"; 02, 03; 02, 03, 03'; 02, 03, 03', 03"; 02', 03; 02', 03, 03'; 02', 03, 03', 03" ist auch auf o. g. Weiterbildungen anzuwenden, welche mehr als eine Auftrageinrichtung 02; 02' und/oder mehr als eine das Trocknen und/oder Aushärten beschleunigende Einrichtungen 03; 03'; 03" umfassen. Dabei können die Aggregate 02; 02'; 03; 03'; 03" jeweils einzeln, oder als Gruppen mit je einer Auftrageinrichtung 02; 02' und je einer oder mehreren dieser Auftrageinrichtung 02; 02' nachfolgend zugeordneten das Trocknen und/oder Aushärten beschleunigende Einrichtungen 03; 03'; 03" oder insgesamt als Veredelungsaggregat 02, 03; 02, 03, 03'; 02, 03, 03', 03"; 02', 03; 02', 03, 03'; 02', 03, 03', 03"; usw. derart wahlweise einbring- und entfernbar sein.

Hierzu liegen vorzugsweise ein stromaufwärts letztes Bahnleitelement 21 der Querschneideinrichtung 04 und ein stromaufwärts betrachtet letzten Bahnleitelement 22 der einzigen oder erste Auftrageinrichtung 02 auf je einer - bevorzugt selben - Höhe, sodass das bahnförmige Substrat S von einem stromabwärts letzten Bahnleitelement 23 des Rollenabwicklers 01 bei Abwesenheit der Auftrageinrichtung 02 oder Auftrageinrichtungen 02; 02' und der das Trocknen und/oder Aushärten beschleunigende Einrichtung 03 oder Einrichtungen 03; 03'; 03" ungestört zum stromaufwärts letzten Bahnleitelement 22 der Querschneideinrichtung 04 und bei deren Anwesenheit ungestört zum stromaufwärts letzten Bahnleitelement 22 der einzigen oder stromaufwärts betrachtet letzten Auftrageinrichtung 02 führbar ist. Zusätzlich oder stattdessen kann für den Fall einer mechanischen Antriebskopplung zwischen der mindestens einen Auftrageinrichtung 02 und einem die Querschneideinrichtung 04 umfassenden Antriebsverbund eine mechanische Schnittstelle zum Antriebsverbund hin vorbereitet sein und für den Fall eines mechanisch von der Querschneideinrichtung 04 unabhängigen Antriebes eine Schnittstelle zu einer eine elektronischen Leitachse führenden Leitungsverbindung, z. B. einem Bussystem.

Für das Entfernen und Einbringen des gemeinsamen oder jeweiligen Aggregates 02; 03; 02, 03 sind vorzugsweise ein Bewegungspfad mit die Bewegung ermöglichenden Mitteln mit z. B. einem Schienensystem 16 und am Aggregat 02; 02'; 03; 03'; 03"; 02, 03; 02, 03, 03'; 02, 03, 03', 03"; 02', 03; 02', 03, 03'; 02', 03, 03', 03"; 02, 03, 03', 03", 02', 03', 03"; usw. Wälzkörpern, vorgesehen, über welchen bzw. mittels welcher die Auftrageinrichtung(en) 02; 02' und/oder die das Trocknen und/oder Aushärten beschleunigende(n) Einrichtung(en) 03; 03'; 03" als jeweiliges, als gruppiertes oder als gemeinsames Aggregat 02; 02'; 03; 03'; 03"; 02, 03; 02, 03, 03'; 02, 03, 03', 03"; 02', 03; 02', 03, 03'; 02', 03, 03', 03"; 02, 03, 03', 03", 02', 03', 03"; usw. seitlich aus der Maschinenflucht ausfahrbar ist.

Zusätzlich kann vorzugsweise ein Bewegungspfad mit die Bewegung ermöglichenden Mitteln mit z. B. einem Schienensystem 14 und an der Querschneideinrichtung 04 und/oder bevorzugter Weise am Rollenabwickler 01 angeordneten Wälzkörpern, vorgesehen sein, über welchen bzw. mittels welcher bei Abwesenheit der oder sämtlicher Auftrageinrichtungen 02; 02' und des oder sämtlicher Trockeneinrichtungen 03; 03'; 03" bzw. Trockner der Rollenabwickler 01 und die Querschneideinrichtung 04 in eine einander näher benachbarte Relativlage verbingbar sind, insbesondere über welche der Rollenabwickler 01 weiter auf die Querschneideinrichtung 04 zu bewegbar ist.

Beim Be- und/oder Verarbeiten von bahnförmigem Substrat S wird zunächst bahnförmiges Substrat S von einer das Substrat bevorratenden Substratrolle 11 abgewickelt, das bahnförmige Substrat S durch mindestens eine o. g. Auftrageinrichtung 02, 02' auf einer ersten Seite ein- oder mehrmals mit einem o. g. Fluid beaufschlagt, das mit Fluid beaufschlagte Substrat S nach einem jeweiligen Auftrag durch wenigstens eine das Trocknen und/oder Aushärten beschleunigenden Einrichtung 03; 03'; 03" zumindest oberflächlich getrocknet und/oder gehärtet, und das mit Fluid beaufschlagte Substrat S mit dem zumindest oberflächlich getrockneten und/oder gehärteten Fluid durch eine Querschneideinrichtung 04 in Substratabschnitte S' geschnitten. Die Substratabschnitte S' werden stromabwärts in der Auslageeinrichtung 06 zu einem oder mehreren Stapeln 13 zusammengefasst.

In einer vorteilhaften Weiterbildung werden die Substratabschnitte S' stromabwärts des Querschneidens und vor dem Zusammenfassen zu Stapeln inline auf der der ersten Seiter gegenüberliegenden zweiten Seite ein oder mehrfach bedruckt und/oder ein oder mehrfach lackiert.

Für einen Wechsel in der Betriebsart kann es zum Umrüsten der Maschine vorteilhaft sein, wenn die oder sämtliche Auftrageinrichtungen 02; 02' und der oder die Trockeneinrichtungen 03; 03'; 03" seitwärts aus der Maschinenflucht und aus dem Substratpfad entfernt werden und z. B. nach Entfernen der Auftrageinrichtung 02 oder Auftrageinrichtungen 02; 02' und der Trockeneinrichtungen 03 bzw. der Trockeneinrichtungen 03; 03'; 03" die Querschneideinrichtung 04 und der Rollenabwickler 01 in eine zueinander näher benachbarte Relativlage verbracht werden.

### Bezugszeichenliste

- 01: Einrichtung zum eingangsseitigen Zuführen, Rollenabwickler, Rollenwechsler
- 02: Auftrageinrichtung, Auftragwerk, Druckwerk, Lackwerk, Aggregat
- 02': Auftrageinrichtung, Auftragwerk, Druckwerk, Lackwerk, Aggregat
- 03: Trocknen und/oder Aushärten beschleunigende Einrichtung, Trockeneinrichtung, Aggregat
- 03': Trocknen und/oder Aushärten beschleunigende Einrichtung, Trockeneinrichtung, Aggregat
- 03": Trocknen und/oder Aushärten beschleunigende Einrichtung, Trockeneinrichtung, Aggregat
- 04: Einrichtung zum Schneide, Querschneideinrichtung, Schneidwerk
- 05: -
- 06: Auslageeinrichtung, Stapelauslage
- 07: Auftrageinrichtung, Druckwerk, Bogendruckwerk
- 08: Auftrageinrichtung, Druckwerk, Bogendruckwerk
- 09: Auftrageinrichtung, Lackwerk, Bogenlackwerk
- 10: -
- 11: Substratrolle
- 12: Fördereinrichtung, erste, Bändertisch, Saugbändertisch
- 13: Stapel
- 14: Schienensystem
- 15: -
- 16: Schienensystem
- 17: Transfereinheit
- 18: Fördereinrichtung, zweite, Kettengreifersystem, umlaufend
- 19: Strahlungsquelle
- 20: -
- 21: Bahnleitelement
- 22: Bahnleitelement
- 23: Bahnleitelement
- 24: Auftragzylinder, Formzylinder, Lackzylinder
- 25: -
- 26: Strangwendeeinrichtung
- 27: Bahnspeicher
- 28: Zylinder, Gegendruckzylinder
- 29: Walze, Rasterwalze
- 30: -
- 31: Rakel, Kammerrakel
- 32: Auffangbehältnis
- 33: Aktuator, Stellzylinder
- 34: Aktuator, Stellzylinder
- S: Substrat, bahnförmig, Substratbahn
- S': Substrat, bogenförmig, Substratabschnitte, Substratborgen
- T: Transportrichtung

## Patentansprüche

1. Vorrichtung zur Bereitstellung bogenförmiger Substratabschnitte (S') mit einem Rollenabwickler (01) zum eingangsseitigen Zuführen eines bahnförmigen Substrats (S), mit mindestens einer Auftrageinrichtung (02) zum Beaufschlagen des bahnförmigen Substrates (S) auf einer ersten Seite mit einem Fluid, stromabwärts der Auftrageinrichtung (02, 02') mit einer das Trocknen und/oder Aushärten beschleunigende Einrichtung (03; 03'; 03"), kurz Trockeneinrichtung (03; 03'; 03"), und mit einer Querschneideinrichtung (04), durch welche das bahnförmige Substrat (S) in bogenförmige Substratabschnitte (S') schneidbar und an dessen Ausgang diese Substratabschnitte (S') für eine Weiterverarbeitung oder eine Ausgabe an eine Auslage bereitstellbar sind, **dadurch gekennzeichnet, dass** zur Ausbildung einer Sperrschicht in Art einer Beschichtung, die ein Eindringen oder Durchdringen von angrenzenden gasförmigen, flüssigen oder pastösen Medien in oder durch das Substratmaterial verhindert, im Substratpfad des bahnförmigen Substrates (S) zwischen Rollenabwickler (01) und Querschneideinrichtung (04) zwei auf dieselbe erste Seite wirkende und durch Lackwerke (02; 02') gebildete Auftrageinrichtungen (02; 02') zur Beaufschlagung derselben ersten Seite der Bedruckstoffbahn (S) mit die Sperrschicht bildendem Lack sowie eine Trockeneinrichtung (03; 03'; 03") zwischen der Querschneideinrichtung (04) und dem stromaufwärts betrachtet ersten Lackwerk (02; 02') und eine Trockeneinrichtung (03; 03'; 03") im Substratpfad zwischen den beiden Lackwerken (02; 02') vorgesehen sind.

2. Vorrichtung nach Anspruch 1, **dadurch gekennzeichnet, dass** im Substratpfad zwischen Rollenabwickler (01) und Querschneideinrichtung (04) als Auftrageinrichtungen (02; 02') lediglich die auf die erste Seite wirkenden Lackwerke (02; 02') vorgesehen sind.

3. Vorrichtung nach Anspruch 1 oder 2, **dadurch gekennzeichnet, dass** die Lackwerke (02; 02') durch Flexolackwerke (02; 02') gebildet sind.

4. Vorrichtung nach Anspruch 1, 2 oder 3, **dadurch gekennzeichnet, dass** die die erste Seite des Substrates (S) beaufschlagenden Lackwerke (02; 02') jeweils eingerichtet sind, das Substrat (S) auf zumindest der die Nutzen bildenden Fläche in einem Zuge voll- oder großflächig mit Lack zu beaufschlagen, d. h. derart, dass ein Auftrag wenigstens auf der gesamten oder zumindest auf 80 % derjenigen Fläche des Substrates (S) erfolgt, welche durch den oder die auf den Substratabschnitten (S') vorgesehenen Nutzen eingenommen wird und/oder dass die die erste Seite des Substrates (S) beaufschlagenden Auftrageinrichtungen (02; 02') durch Lackwerke (02; 02') gebildet sind, deren auf einem jeweiligen Formzylinder (24) vorgesehene Lackform auf der mit dem oder den Nutzen korrespondierenden Druckbreite und Drucklänge ein Drucksujet für den bezogen auf die Fläche des oder der Nutzen vollflächigen Druck oder ein Drucksujet mit bezogen auf die Fläche des oder der Nutzen weniger als 20 % druckfreier Fläche aufweist.

5. Vorrichtung nach Anspruch 1, 2, 3 oder 4, **dadurch gekennzeichnet, dass** die Lackwerke (02, 02') im Substratpfad derart angeordnet und die Substratpfadführung zwischen den Lackwerken (02; 02') und stromabwärts des letzten Lackwerks (02, 02') zur Querschneideinrichtung (04) derart ausgebildet sind, dass das durch die Lackwerke (02; 02') auf der ersten Seite beaufschlagte Substrat (S; S') die Querschneideinrichtung (04) mit der ersten Seite nach unten weisend verlässt.

6. Vorrichtung nach Anspruch 5, **dadurch gekennzeichnet, dass** die die erste Seite des Substrats (S) beaufschlagenden Lackwerke (02; 02') derart im Substratpfad angeordnet sind, dass sich das jeweilige Lackwerk (02; 02') am Ort des Auftragens unter dem Substratpfad oder auf der von der Einrichtung zum eingangsseitigen Zuführen (01) abgewandten Seite des Substratpfades befindet und/oder dass sie auf dem Substratpfad geführtes Substrat (S) auf dessen Unterseite, d. h. auf der nach unten weisenden der beiden Substratseiten, mit dem Lack beaufschlagen.

7. Vorrichtung nach Anspruch 5, **dadurch gekennzeichnet, dass** die die erste Seite des Substrats (S) beaufschlagenden Lackwerke (02; 02') derart im Substratpfad angeordnet sind, dass sich das jeweilige Lackwerke (02; 02') am Ort des Auftragens über dem Substratpfad oder am Substratpfad auf der der Einrichtung zum eingangsseitigen Zuführen (01) zugewandten Seite des Substratpfades befindet und/oder dass sie auf dem Substratpfad geführtes Substrat (S) auf dessen Oberseite, d. h. auf der nach oben weisenden der beiden Substratseiten, bedrucken, und/oder dass im Substratpfad zwischen dem stromabwärts letzten Lackwerk (02, 02') und der Querschneideinrichtung (04) eine Strangwendeeinrichtung (26) zum Stürzen der Substratbahn (S) vorgesehen ist, durch welche die eingangsseitig als Oberseite einlaufende Seite einer Substratbahn (S) nach unten und umgekehrt die zuvor untere Seite nach oben gekehrt wird.

8. Maschine zum Be- und/oder Verarbeiten von bahnförmigem Substrat (S) mit einem ersten Maschinenteil, welcher einen Rollenabwickler (01) zum eingangsseitigen Zuführen des bahnförmigen Substrats (S), mindestens eine Auftrageinrichtung (02) zum Beaufschlagen des bahnförmigen Substrates (S) auf einer ersten Seite mit einem Fluid, und eine Querschneideinrichtung (04) zum Schneiden des bahnförmigen Substrates (S) in bogenförmige Substratabschnitte (S') umfasst, und mit einem sich an den ersten Maschinenteil unmittelbar anschließenden zweiten Maschinenteil mit einem die Substratabschnitte (S') durch den zweiten Maschinenteil führenden Substratpfad, an welchen die aus der Querschneideinrichtung (04) austretenden Substratabschnitte (S') inline übergeben werden und welcher ausgangsseitig in eine Auslageeinrichtung (06) führt, in welcher in der Maschine be- und/oder verarbeitete Substratabschnitte (S') aufnehmbar sind, wobei die Maschine im Substratpfad des ersten Maschinenteils zwischen der Querschneideinrichtung (04) und der stromaufwärts betrachtet einzigen oder ersten Auftrageinrichtung (02; 02') eine das Trocknen und/oder Aushärten beschleunigende Einrichtung (03; 03'; 03"), kurz Trockeneinrichtung (03; 03'; 03") umfasst, **dadurch gekennzeichnet, dass** im ersten Maschinenteil zur Ausbildung einer Sperrschicht in Art einer Beschichtung, die ein Eindringen oder Durchdringen von angrenzenden gasförmigen, flüssigen oder pastösen Medien in oder durch das Substratmaterial verhindert, im Substratpfad des bahnförmigen Substrates (S') zwischen Rollenabwickler (01) und Querschneideinrichtung (04) zwei auf dieselbe erste Seite wirkende und durch Lackwerke (02; 02') gebildete Auftrageinrichtungen (02; 02') zur Beaufschlagung derselben ersten Seite der Bedruckstoffbahn (S) mit die Sperrschicht bildendem Lack vorgesehen sind, sowie eine Trockeneinrichtung (03; 03'; 03") zwischen der Querschneideinrichtung (04) und dem stromaufwärts betrachtet ersten Lackwerk (02; 02') und eine Trockeneinrichtung (03; 03'; 03") im Substratpfad zwischen den beiden Lackwerken (02; 02') vorgesehen sind, und wobei im Substratpfad zwischen der Querschneideinrichtung (04) und der Auslageeinrichtung (06) ein oder mehrere Bogendruckwerke (08; 09) vorgesehen sind, durch welche die Substratabschnitte (S') auf ihrer der ersten Seite gegenüberliegenden zweiten Seite mit einem Druckbild bedruckbar sind.

9. Maschine nach Anspruch 8, **dadurch gekennzeichnet, dass** die die erste Seite des Substrates (S) beaufschlagenden Lackwerke (02; 02') eingerichtet sind, das Substrat (S) auf zumindest der die Nutzen bildenden Fläche in einem Zuge voll- oder großflächig mit dem Fluid zu beaufschlagen, d. h. derart, dass ein Auftrag wenigstens auf der gesamten oder zumindest auf 80 % derjenigen Fläche des Substrates (S) erfolgt, welche durch den oder die auf den Substratabschnitten (S') vorgesehenen Nutzen eingenommen wird.

10. Maschine nach Anspruch 8 oder 9, **dadurch gekennzeichnet, dass** im Substratpfad des ersten Maschinenteils als Lackwerk (02, 02') jeweils ein nach einem Flexoverfahren oder nach einem Siebdruckverfahren arbeitendes Auftragwerk (02; 02') vorgesehen ist.

11. Maschine nach Anspruch 8, 9 oder 10, **dadurch gekennzeichnet, dass** im Substratpfad zwischen der Querschneideinrichtung (04) und der Auslageeinrichtung (06) ein oder mehrere Bogenlackwerke (09) vorgesehen sind, durch welche die Substratabschnitte (S') auf ihrer der ersten Seite gegenüberliegenden zweiten Seite mit Lack beaufschlagbar sind.

12. Maschine nach Anspruch 8, 9, 10 oder 11, **dadurch gekennzeichnet, dass** der erste Maschinenteil in der Ausführung einer Vorrichtung zur Bereitstellung bogenförmiger Substratabschnitte (S') gemäß einem der Ansprüche 2 bis 7 ausgebildet ist.

13. Maschine nach Anspruch 8, 9, 10, 11 oder 12, **dadurch gekennzeichnet, dass** mindestens ein im Substratpfad mit der Substratbahn (S) zusammen wirkendes Lackwerk (02; 02') und mindestens eine nachgeordnete, das Trocknen und/oder Aushärten beschleunigende Einrichtung (03) jeweils als Module einzeln oder in einem Modul gemeinsam aus dem durch die Maschine führenden Substratpfad und/oder aus der Maschinenflucht entfernbar und wieder in diesen und/oder diese einbringbar sind, und dass ein Bewegungspfad mit eine Bewegung ermöglichenden Mitteln vorgesehen sind, über welchen oder mittels welcher das Lackwerk (02) und/oder die das Trocknen und/oder Aushärten beschleunigende Einrichtung (03) als jeweiliges oder gemeinsames Aggregat (02; 03; 02, 03) seitlich aus der Maschinenflucht ausfahrbar ist, und/oder dass ein Bewegungspfad mit eine Bewegung ermöglichenden Mitteln vorgesehen sind, über welchen oder mittels welcher nach dem Entfernen jeglichen Lackwerks (02; 02') und jeglicher das Trocknen und/oder Aushärten beschleunigenden Einrichtung (03; 03'; 03") aus der dem Substratpfad und/oder der Maschinenflucht die Einrichtung (01) zum eingangsseitigen Zuführen und die Querschneideinrichtung (04) in eine einander näher benachbarte Relativlage verbingbar sind.

14. Verfahren zum Be- und/oder Verarbeiten von bahnförmigem Substrat (S), wobei bahnförmiges Substrat (S) von einer das Substrat (S) bevorratenden Substratrolle (11) abgewickelt und auf einer ersten, im späteren Produkt die Rück- oder Innenseite ausbildenden Seite mit einer Sperrschicht versehen wird, die ein Eindringen oder Durchdringen von angrenzenden gasförmigen, flüssigen oder pastösen Medien in oder durch das Substratmaterial verhindert, indem
- auf die erste, im späteren Produkt die Rück- oder Innenseite bildende Seite des bahnförmigen Substrats (S) ein mehrfacher voll- oder zumindest großflächiger, d. h. auf der gesamten oder zumindest auf 80 % der Nutzenfläche des Substrates (S), Auftrag eines die Sperrschicht ausbildenden Lack durch mehrere durch Lackwerke (01; 01') gebildete Auftrageinrichtungen (02; 02') mit einer Schichtdicke von insgesamt mindestens 5 µm erfolgt,
- das mit dem Lack beaufschlagte bahnförmige Substrat (S) stromabwärts jeden Lackwerks (02; 02') durch mindestens eine das Trocknen und/oder Aushärten beschleunigende Einrichtung (03; 03'; 03"), kurz Trockeneinrichtung (03; 03'; 03"), wenigstens im Bereich des Lackauftrages zumindest oberflächlich getrocknet und/oder gehärtet wird,
- das mit dem Lack beaufschlagte Substrat (S) mit dem zumindest oberflächlich getrockneten und/oder gehärteten Lack durch eine Querschneideinrichtung (04) in Substratabschnitte (S') geschnitten wird
- und die Substratabschnitte (S') stromabwärts in einer Auslageeinrichtung (06) zu einem oder mehreren Stapeln (13) zusammen gefasst werden.

15. Verfahren nach Anspruch 14, **dadurch gekennzeichnet, dass** die Substratabschnitte (S') die Querschneideinrichtung (04) mit nach unten weisender erster, mit dem Lack beaufschlagter Seite verlassen und/oder durch eine Fördereinrichtung (12) vom Querschneider (04) stromabwärts in einen bogenbe- und/oder verarbeitenden Teil der Maschine gefördert werden, wo sie inline auf ihrer nach oben weisenden und/oder auf der der ersten Seite gegenüber liegenden Seite ein- oder mehrfach bedruckt und/oder ein- oder mehrfach lackiert werden und/oder mit nach unten weisender erster Seite in der Auslageeinrichtung (06) gestapelt werden.

## Claims

1. Device for providing sheet-format substrate sections (S'), comprising a roll unwinder (01) for the inlet-side feeding of a web-format substrate (S); at least one application device (02) for supplying a fluid to a first side of the web-format substrate (S); a device (03; 03'; 03") accelerating the drying and/or curing process, a drying device (03; 03'; 03") for short, downstream from the application device (02; 02'); and a cross-cutting device (04), by which the web-format substrate (S) can be cut into sheet-format substrate sections (S') and at the outlet of which these substrate sections (S') can be provided for subsequent processing or output to a delivery unit, **characterized in that**, for the formation of a barrier layer in the manner of a coating that prevents adjacent gaseous, liquid, or pasty media from entering or penetrating the substrate material, two application devices (02; 02') acting upon the same first side and formed by coating units (02; 02') for supplying a varnish, forming the barrier layer, to the same first side of the printing substrate web (S) are provided in the substrate path of the web-format substrate (S) between the roll unwinder (01) and the cross-cutting device (04), and a drying device (03; 03'; 03") is provided between the cross-cutting device (04) and the, viewed upstream, first coating unit (02; 02'), and a drying device (03; 03'; 03") is provided in the substrate path between the two coating units (02; 02').

2. Device according to claim 1, **characterized in that** only the coating units (02; 02') acting upon the first side are provided as application devices (02; 02') in the substrate path between the roll unwinder (01) and the cross-cutting device (04).

3. Device according to claim 1 or 2, **characterized in that** the coating units (02; 02') are formed by flexographic coating units (02; 02').

4. Device according to claim 1, 2 or 3, **characterized in that** the coating units (02; 02') acting upon the first side of the substrate (S) are each equipped to supply varnish to the substrate (S) on at least the surface forming the multiple-ups over the full surface or a large surface area in one operation, that is, in such a way that an application is carried out at least on the entire or at least 80% of the surface of the substrate (S) which is taken up by the multiple-up or multiple-ups provided on the substrate sections (S'), and/or that the application devices (02; 02') acting upon the first side of the substrate (S) are formed by coating units (02; 02'), the varnishing forme of which, provided on a respective forme cylinder (24), has on the printing width and printing length corresponding to the multiple-up or multiple-ups a print motif for full-surface printing, based on the surface area of the multiple-up or multiple-ups, or a print motif having a print-free surface area of less than 20%, based on the surface area of the multiple-up or multiple-ups.

5. Device according to claim 1, 2, 3 or 4, **characterized in that** the coating units (02; 02') are arranged in the substrate path in such a way, and the substrate path configuration between the coating units (02; 02') and downstream of the last coating unit (02; 02') to the cross-cutting device (04) is designed in such a way, that the substrate (S; S') acted upon by the coating units (02; 02') on the first side leaves the cross-cutting device (04) with the first side pointing downwardly.

6. Device according to claim 5, **characterized in that** the coating units (02; 02') acting upon the first side of the substrate (S) are arranged in the substrate path in such a way that the respective coating unit (02; 02'), at the site of the application, is situated beneath the substrate path or on the side of the substrate path which faces away from the device for the inlet-side feeding (01) and/or that they supply the varnish to the underside of the substrate (S) guided on the substrate path, that is, to the side of the two substrate sides which points downwardly.

7. Device according to claim 5, **characterized in that** the coating units (02; 02') acting upon the first side of the substrate (S) are arranged in the substrate path in such a way that the respective coating unit (02; 02'), at the site of the application, is situated above the substrate path or at the substrate path on the side of the substrate path which faces the device for the inlet-side feeding (01) and/or that they print the upper side of the substrate (S) guided on the substrate path, that is, the side of the two substrate sides which points upwardly, and/or that a strand turning device (26) for reversing the substrate web (S) is provided in the substrate path between the downstream last coating unit (02; 02') and the cross-cutting device (04), by which the side of a substrate web (S) entering on the inlet-side as the upper side is turned downwardly and, vice versa, the previously lower side is turned upwardly.

8. Machine for treating and/or processing web-format substrate (S), comprising a first machine part which comprises a roll unwinder (01) for the inlet-side feeding of the web-format substrate (S), at least one application device (02) for supplying a fluid to a first side of the web-format substrate (S), and a cross-cutting device (04) for cutting the web-format substrate (S) into sheet-format substrate sections (S'), and comprising a second machine part, which immediately follows the first machine part and includes a substrate path leading the substrate sections (S') through the second machine part, at which the substrate sections (S') emerging from the cross-cutting device (04) are transferred inline and which, on the outlet side, leads into a delivery device (06) in which substrate sections (S') treated and/or processed in the machine can be received; the machine, in the substrate path of the first machine part between the cross-cutting device (04) and, viewed upstream, the only or first application device (02; 02'), comprising a device (03; 03'; 03") accelerating the drying and/or curing process, a drying device (03; 03'; 03") for short, **characterized in that**, in the first machine part, for the formation of a barrier layer in the manner of a coating that prevents adjacent gaseous, liquid, or pasty media from entering or penetrating the substrate material, two application devices (02; 02') acting upon the same first side and formed by coating units (02; 02') for supplying varnish, forming the barrier layer, to the same first side of the printing substrate web (S) are provided in the substrate path of the web-format substrate (S) between the roll unwinder (01) and the cross-cutting device (04), and a drying device (03; 03'; 03") is provided between the cross-cutting device (04) and the, viewed upstream, first coating unit (02; 02'), and a drying device (03; 03'; 03") is provided in the substrate path between the two coating units (02; 02'), and one or a plurality of sheet printing mechanisms (08; 09) is provided in the substrate path between the cross-cutting device (04) and the delivery device (06), by which a print image can be printed on the substrate sections (S') on the second side thereof, located opposite the first side.

9. Machine according to claim 8, **characterized in that** the coating units (02; 02') acting upon the first side of the substrate (S) are equipped to supply the fluid to the substrate (S) on at least the surface forming the multiple-ups over the full surface or a large surface area in one operation, that is, in such a way that an application is carried out at least on the entire or at least 80% of the surface of the substrate (S) which is taken up by the multiple-up or multiple-ups provided on the substrate sections (S').

10. Machine according to claim 8 or 9, **characterized in that** an application mechanism (02; 02') operating according to a flexographic printing method or according to a screen printing method is provided as the coating unit (02; 02') in the substrate path of the first machine part.

11. Machine according to claim 8, 9 or 10, **characterized in that** one or a plurality of sheet coating units (09) is provided in the substrate path between the cross-cutting device (04) and the delivery device (06), by which varnish can be supplied to the substrate sections (S') on the second side thereof, located opposite the first side.

12. Machine according to claim 8, 9, 10 or 11, **characterized in that** the first machine part is designed in the embodiment of a device for providing sheet-format substrate sections (S') according to any one of claims 2 to 7.

13. Machine according to claim 8, 9, 10, 11 or 12, **characterized in that** at least one coating unit (02; 02') cooperating with the substrate web (S) in the substrate path and at least one downstream device (03) accelerating the drying and/or curing process can each be removed from and introduced again into the substrate path leading through the machine and/or the machine alignment individually as modules or together in one module, and that a movement path including means enabling the movement are provided, via which or by means of which the coating unit (02) and/or the device (03) accelerating the drying and/or curing process can be moved laterally out of the machine alignment as a respective or joint unit (02; 03; 02, 03), and/or that a movement path including means enabling the movement are provided, via which or by means of which the device (01) for the inlet-side feeding and the cross-cutting device (04) can be brought into a relative position in which these are more closely adjacent to one another after any coating unit (02; 02') and any device (03; 03'; 03") accelerating the drying and/or curing process has been removed from the substrate path and/or the machine alignment.

14. Method for treating and/or processing web-format substrate (S), wherein web-format substrate (S) is unwound from a substrate roll (11) storing the substrate (S) and is provided with a barrier layer that prevents adjacent gaseous, liquid, or pasty medium from entering or penetrating the substrate material on a first side, which in the subsequent product forms the rear or inner side, in that
- a varnish forming the barrier layer is applied multiple times onto the first side of the web-format substrate (S), which in the subsequent product forms the rear or inner side, over the full surface or at least a large surface area, that is, on the entire or at least 80% of the multiple-up surface of the substrate (S), by way of a plurality of application devices (02; 02') formed by coating units (01; 01'), in a total layer thickness of at least 5 µm;
- the web-format substrate (S) to which the varnish has been supplied, downstream from each coating unit (02; 02'), is at least superficially dried and/or cured by at least one device (03; 03'; 03") accelerating the drying and/or curing process, a drying device (03; 03' 03") for short, at least in the region of the varnish application;
- the substrate (S) to which the varnish has been supplied, including the at least superficially dried and/or cured varnish, is cut into substrate sections (S') by a cross-cutting device (04);
- and the substrate sections (S') are combined downstream in a delivery device (06) to form one or a plurality of piles (13) .

15. Method according to claim 14, **characterized in that** the substrate sections (S') leave the cross-cutting device (04) with the first side, to which the varnish has been supplied, pointing downwardly, and/or are transported by a conveying device (12) from the cross-cutter (04) downstream into a sheet-treating and/or sheet-processing part of the machine, where they are printed once or multiple times and/or coated once or multiple times inline on the side thereof pointing upwardly and/or located opposite the first side and/or are stacked with the first side pointing downwardly in the delivery device (06).

## Revendications

1. Dispositif pour la fourniture de sections de substrat (S') en forme de feuille avec un dérouleur de bobine (01) pour amener côté entrée un substrat (S) en forme de bande, avec au moins un système d'application (02) pour solliciter le substrat (S) en forme de bande sur une première face avec un fluide, en aval du système d'application (02, 02') avec un système (03 ; 03' ; 03") accélérant le séchage et/ou durcissement, pour faire court un système de séchage (03 ; 03' ; 03"), et avec un système de coupe transversale (04), par lequel le substrat (S) en forme de bande peut être découpé en sections de substrat (S') en forme de feuille et à la sortie duquel ces sections de substrat (S') peuvent être fournies pour un traitement ultérieur ou une distribution sur un dispositif de réception, **caractérisé en ce que** pour la réalisation d'une couche barrière à la façon d'un revêtement, qui empêche une entrée ou pénétration de milieux gazeux, liquides ou pâteux avoisinants dans ou à travers le matériau de substrat, deux systèmes d'application (02 ; 02') agissant sur la même première face et formés par des groupes de vernissage (02 ; 02') pour solliciter la même première face de la bande de support d'impression (S) avec du vernis formant la couche barrière ainsi qu'un système de séchage (03 ; 03' ; 03") entre le système de coupe transversale (04) et le premier groupe de vernissage (02 ; 02') vu en amont sont prévus dans le trajet de substrat du substrat (S) en forme de bande entre le dérouleur de bobine (01) et le système de coupe transversale (04) et un système de séchage (03 ; 03' ; 03") est prévu dans le trajet de substrat entre les deux groupes de vernissage (02 ; 02').

2. Dispositif selon la revendication 1, **caractérisé en ce que** seuls les groupes de vernissage (02 ; 02') agissant sur la première face sont prévus en tant que systèmes d'application (02 ; 02') dans le trajet de substrat entre le dérouleur de bobine (01) et le système de coupe transversale (04).

3. Dispositif selon la revendication 1 ou 2, **caractérisé en ce que** les groupes de vernissage (02 ; 02') sont formés par des groupes de vernissage flexographiques (02 ; 02').

4. Dispositif selon la revendication 1, 2 ou 3, **caractérisé en ce que** les groupes de vernissage (02 ; 02') sollicitant la première face du substrat (S) sont conçus respectivement pour solliciter le substrat (S) sur au moins la surface formant les poses multiples d'une traite sur toute la surface ou sur une grande surface avec du vernis, c'est à dire de telle sorte qu'une application s'effectue au moins sur toute la surface ou au moins sur 80 % de la surface du substrat (S), laquelle est occupée par la ou les poses multiples prévues sur les sections de substrat (S') et/ou que les systèmes d'application (02 ; 02') sollicitant la première face du substrat (S) sont formés par les groupes de vernissage (02 ; 02') dont le cliché de vernissage prévu sur un cylindre porte-cliché (24) respectif, sur la largeur d'impression et longueur d'impression correspondant à la ou aux poses multiples, présente un motif d'impression pour l'impression sur toute la surface par rapport à la surface de la ou des poses multiples ou un motif d'impression avec une surface sans impression inférieure à 20 % par rapport à la surface de la ou des poses multiples.

5. Dispositif selon la revendication 1, 2, 3 ou 4, **caractérisé en ce que** les groupes de vernissage (02, 02') sont disposés dans le trajet de substrat et la conduite sur le trajet de substrat entre les groupes de vernissage (02 ; 02') et en aval du dernier groupe de vernissage (02, 02') vers le système de coupe transversale (04) est réalisée de telle sorte que le substrat (S ; S') sollicité par les groupes de vernissage (02 ; 02') sur la première face quitte le système de coupe transversale (04) avec la première face orientée vers le bas.

6. Dispositif selon la revendication 5, **caractérisé en ce que** les groupes de vernissage (02 ; 02') sollicitant la première face du substrat (S) sont disposés dans le trajet de substrat de telle sorte que le groupe de vernissage (02 ; 02') respectif se trouve à l'endroit de l'application sous le trajet de substrat ou sur la face du trajet de substrat opposée au système d'amenée côté entrée (01) et/ou qu'ils sollicitent le substrat (S) conduit sur le trajet de substrat sur la face inférieure de celui-ci, c'est à dire sur celle orientée vers le bas des deux faces de substrat, avec le vernis.

7. Dispositif selon la revendication 5, **caractérisé en ce que** les groupes de vernissage (02 ; 02') sollicitant la première face du substrat (S) sont disposés dans le trajet de substrat de telle sorte que le groupe de vernissage (02 ; 02') respectif se trouve à l'endroit de l'application au-dessus du trajet de substrat ou sur le trajet de substrat sur la face du trajet de substrat tournée vers le système d'amenée côté entrée (01) et/ou qu'ils impriment sur le substrat (S) conduit sur le trajet de substrat sur la face supérieure de celui-ci, c'est à dire sur celle dirigée vers le haut des deux faces de substrat, et/ou que dans le trajet de substrat entre le dernier groupe de vernissage (02, 02') aval et le système de coupe transversale (04) est prévu un système de retournement à barre (26) pour renverser la bande de substrat (S), par lequel la face d'une bande de substrat (S) arrivant côté entrée en tant que face supérieure est tournée vers le bas et inversement la face auparavant inférieure est tournée vers le haut.

8. Machine pour le traitement et/ou la transformation d'un substrat (S) en forme de bande avec une première partie de machine, laquelle comprend un dérouleur de bobine (01) pour l'amenée côté entrée du substrat (S) en forme de bande, au moins un système d'application (02) pour solliciter le substrat (S) en forme de bande sur une première face avec un fluide, et un système de coupe transversale (04) pour découper le substrat (S) en forme de bande en sections de substrat (S') en forme de feuille, et avec une deuxième partie de machine directement adjacente à la première partie de machine avec un trajet de substrat conduisant les sections de substrat (S') à travers la deuxième partie de machine, sur laquelle les sections de substrat (S') sortant du système de coupe transversale (04) sont remises en ligne et laquelle mène côté sortie dans un système de réception (06), dans lequel les sections de substrat (S') traitées et/ou transformées dans la machine peuvent être reçues, dans laquelle la machine comprend dans le trajet de substrat de la première partie de machine entre le système de coupe transversale (04) et le seul ou premier système d'application (02 ; 02') vu en amont un système (03 ; 03' ; 03") accélérant le séchage et/ou durcissement, pour faire court un système de séchage (03 ; 03' ; 03"), **caractérisé en ce que** dans la première partie de machine pour la réalisation d'une couche barrière à la façon d'un revêtement, qui empêche une entrée ou pénétration de milieux gazeux, liquides ou pâteux avoisinants dans ou à travers le matériau de substrat, deux systèmes d'application (02 ; 02') agissant sur la même première face et formés par des groupes de vernissage (02 ; 02') pour solliciter la même première face de la bande de support d'impression (S) avec du vernis formant la couche barrière sont prévus dans le trajet de substrat du substrat (S) en forme de bande entre le dérouleur de bobine (01) et le système de coupe transversale (04) et un système de séchage (03 ; 03' ; 03") est prévu entre le système de coupe transversale (04) et le premier groupe de vernissage (02 ; 02') vu en amont et un système de séchage (03 ; 03' ; 03") dans le trajet de substrat entre les deux groupes de vernissage (02 ; 02'), et dans laquelle dans le trajet de substrat entre le système de coupe transversale (04) et le système de réception (06) sont prévus un ou plusieurs groupes d'impression de feuille (08 ; 09), par lesquels les sections de substrat (S') peuvent être imprimées sur leur deuxième face opposée à la première face avec une image d'impression.

9. Machine selon la revendication 8, **caractérisée en ce que** les groupes de vernissage (02 ; 02') sollicitant la première face du substrat (S) sont conçus pour solliciter le substrat (S) sur au moins la surface formant les poses multiples d'une traite sur toute la surface ou sur une grande surface avec du vernis, c'est à dire de telle sorte qu'une application s'effectue au moins sur toute la surface ou au moins sur 80 % de la surface du substrat (S), laquelle est occupée par la ou les poses multiples prévues sur les sections de substrat (S').

10. Machine selon la revendication 8 ou 9, **caractérisée en ce que** dans le trajet de substrat de la première partie de machine en tant que groupe de vernissage (02, 02') est prévu respectivement un groupe d'application (02 ; 02') fonctionnant selon un procédé de flexographie ou selon un procédé de sérigraphie.

11. Machine selon la revendication 8, 9 ou 10, **caractérisée en ce que** dans le trajet de substrat entre le système de coupe transversale (04) et le système de réception (06) sont prévus un ou plusieurs groupes de vernissage de feuille (09), par lesquels les sections de substrat (S') peuvent être sollicitées sur leur deuxième face opposée à la première face avec du vernis.

12. Machine selon la revendication 8, 9, 10 ou 11, **caractérisée en ce que** la première partie de machine est réalisée dans le mode de réalisation d'un dispositif pour la fourniture de sections de substrat (S') en forme de feuille selon l'une quelconque des revendications 2 à 7.

13. Machine selon la revendication 8, 9, 10, 11 ou 12, **caractérisée en ce qu'**au moins un groupe de vernissage (02 ; 02') agissant dans le trajet de substrat conjointement avec la bande de substrat (S) et au moins un système (03) monté à la suite, accélérant le séchage et/ou durcissement peuvent chacun être retirés du trajet de substrat conduisant à travers la machine et/ou de l'alignement de machines et peuvent être réintroduits dans celui-ci individuellement en tant que modules ou conjointement en un module, et qu'un trajet de déplacement avec des moyens permettant un déplacement sont prévus, par l'intermédiaire desquels ou au moyen desquels le groupe de vernissage (02) et/ou le système (03) accélérant le séchage et/ou durcissement peut être sorti latéralement de l'alignement de machines en tant qu'ensemble (02 ; 03 ; 02, 03) respectif ou commun, et/ou qu'un trajet de déplacement avec des moyens permettant un déplacement sont prévus, par l'intermédiaire desquels ou au moyen desquels après le retrait de chaque groupe de vernissage (02 ; 02') et de chaque système (03 ; 03' ; 03") accélérant le séchage et/ou durcissement du trajet de substrat et/ou de l'alignement de machines le système (01) pour l'amenée côté entrée et le système de coupe transversale (04) peuvent être amenés dans une position relative voisine plus près l'un de l'autre.

14. Procédé pour le traitement et/ou la transformation d'un substrat (S) en forme de bande, dans lequel le substrat (S) en forme de bande est déroulé d'un rouleau de substrat (11) stockant le substrat (S) et est pourvu sur une première face réalisant la face arrière ou intérieure dans le produit ultérieur d'une couche barrière, qui empêche une entrée ou pénétration de milieux gazeux, liquides ou pâteux avoisinants dans ou à travers le matériau de substrat, du fait que
- sur la première face du substrat (S) en forme de bande formant la face arrière ou intérieure dans le produit ultérieur une application multiple sur toute la surface ou au moins sur une grande surface, c'est à dire sur toute la surface ou au moins sur 80 % de la surface de poses multiples du substrat (S), s'effectue l'application d'un vernis réalisant la couche barrière par plusieurs systèmes d'application (02 ; 02') formés par des groupes de vernissage (01 ; 01') avec une épaisseur de couche d'au moins 5 µm au total,
- le substrat (S) en forme de bande sollicité avec le vernis est séché et/ou durci en aval de chaque groupe de vernissage (02 ; 02') par au moins un système (03 ; 03' ; 03'') accélérant le séchage et/ou durcissement, pour faire court un système de séchage (03 ; 03' ; 03"), au moins dans la zone de l'application de vernis au moins en surface,
- le substrat (S) sollicité avec le vernis, avec le vernis séché et/ou durci, est découpé au moins en surface par un système de coupe transversale (04) en sections de substrat (S')
- et les sections de substrat (S') sont réunies en aval dans un système de réception (06) en une ou plusieurs piles (13).

15. Procédé selon la revendication 14, **caractérisé en ce que** les sections de substrat (S') quittent le système de coupe transversale (04) avec la première face sollicitée avec le vernis orientée vers le bas et/ou sont transportées par un système de transport (12) à partir de la coupeuse transversale (04) en aval dans une partie de la machine traitant et/ou transformant les feuilles, où elles sont imprimées une ou plusieurs fois en ligne sur leur face dirigée vers le haut et/ou sur la face opposée à la première face et/ou sont vernies une ou plusieurs fois et/ou sont empilées avec la première face orientée vers le bas dans le système de réception (06).
